# FASCICULE DE BREVET EUROPEEN

(11) **EP 0 159 247 B1**
(45) Date de publication et mention de la délivrance du brevet: **19.11.1987**
(21) Numéro de dépôt: 85400588.1
(22) Date de dépôt: 26.03.1985
(51) Int. Cl.: F25D 25/02, A47B 88/00

(54) **Bac à claires-voies**
Durchbrochener Behälter
Foraminous receptacle

(30) Priorité: 30.03.1984 FR 8405040
(43) Date de publication de la demande: 23.10.1985
(73) Titulaire: SOCIETE D'ELECTROMENAGER DU NORD SELNOR, F-59810 Lesquin (FR)
(72) Inventeur: Vennin, Georges, F-75379 Paris Cedex 08 (FR); Fievet, Hugues, F-75379 Paris Cedex 08 (FR)
(74) Mandataire: Grynwald, Albert

## Description

L'invention est relative à un bac à claires-voies destiné à être utilisé pour le rangement ou le stockage de produits soit dans une armoire, soit sur des étagères, ou dans tout autre meuble.

Des bacs à claires-voies sont utilisés dans les réfrigérateurs ou dans les congélateurs pour la conservation des aliments. La structure à claires-voies permet une bonne circulation de l'air et donc une bonne répartition de la température à l'intérieur de l'appareil ménager. Des bacs à claires-voies sont également utilisés dans les armoires de rangement de produits domestiques. La structure à claires-voies permet, là encore, une bonne ventilation à l'intérieur de l'armoir. Des bacs à claires-voies sont encore utilisés pour le stockage d'objets sur divers types d'étagères.

Dans la plupart des cas, ces bacs à claires-voies comportent une facette verticale non ajourée qui se trouve en regard de l'utilisateur lorsque celui-ci accède au meuble ou à l'élément ménager dans lequel se trouve le bac. Cette facette fermée permet d'isoler le bac et son contenu de l'extérieur en évitant que des poussières ou autres corps étrangers ne viennent se déposer sur les produits se trouvant dans le bac. De plus, quand de tels bacs sont utilisés dans une armoire frigorifique, la facette verticale non ajourée permet d'éviter une déperdition de la température lorsque l'armoire est ouverte.

Dans ces bacs, la paroi arrière, le fond et deux parois latérales ont une structure à claires-voies réalisée par des barreaux rigides de faible section fixés entre eux de manière ferme par soudage ou tout autre procédé assurant une fixation rigide. La facette avant, fermée, est rendue solidaire de la structure à claires-voies par des éléments supplémentaires tels que des vis, ou des clavettes.

Ces mode d'assemblage présente des inconvénients. La mise en place des vis ou des clavettes nécessite une attention de la part du monteur, entraîne un temps de montage relativement long. De plus, ces vis ou ces clavettes risquent de se défaire de l'ensemble lors des manipulations répétées par l'utilisateur et le bac se trouve alors détérioré.

Le document FR-A-2 313 852 décrit un bac à claires-voies et a facettes remédiant partiellement à ces inconvénients, dans lequel la facette et la structure à claires-voies sont fixés l'un à l'autre par déformation de la facette et emboîtage d'éléments de la facette dans les barreaux. L'inconvénient qui demeure est le risque de bris de la facette si les déformations pour sa mise en place sont trop exagérées.

L'invention a pour but de remédier à ces inconvénients en proposant une structure particulière dans laquelle on déforme élastiquement la structure à claires-voies pour réaliser la mise en place de la facette, ce qui supprime les risques de bris.

Selon l'invention, un bac comportant d'une part une structure à claires-voies réalisée à l'aide de barreaux rigides fixés de manière définitive entre eux, cette structure à claires-voies déterminant le fond du bac, la paroi arrière et les deux parois latérales du bac, et d'autre part une facette non ajourée, fixée à la structure grâce à des éléments appartenant exclusivement à la structure et à la facette et à coopérer entre eux par déformation élastique et par emboîtage, est caractérisé en ce que l'extrémité d'au moins un des barreaux perpendiculaires à la facette et constitutifs du fond de la structure à claires-voies est recourbée perpendiculairement au plan déterminé par le fond de ladite structure, en direction du sommet de celle-ci, et est engagée par déformation élastique dans au moins un orifice ménagé dans un méplat réalisé parallèlement au bord inférieur de la facette, et à proximité de celui-ci, et en ce qu'une gouttière ménagée à proximité du bord supérieur de la facette, parallèlement à celui-ci, reçoit par emboîtage un barreau reliant les sommets des deux bords verticaux des parois de la structure à claires-voies communs avec la facette lorsque celle-ci est en place.

Dans un mode de réalisation préféré de l'invention, la facette possède des reliefs particuliers dans lesquels se positionnent par déformations élastiques des parties de barreaux de la structure à claires-voies qui retrouvent leur forme initiale après positionnement.

D'autres caractéristiques et avantages de l'invention apparaîtront avec la description de quelques-uns de ses modes de réalisation faite en regard des figures ci-annexées sur lesquelles:
la figure 1 est une vue en perspective du bac de l'invention,
la figure 2 est une vue partielle éclatée des éléments caractéristiques de l'invention,
la figure 3 est une vue partielle des éléments caractéristiques de l'invention.

Sur la figure 1 est représenté le bac de l'invention. Il comporte une structure à claires-voies 1 réalisée de façon connue à l'aide de barreaux rigides 11, 12 assemblés entre eux de façon à réaliser un bac possédant un fond et trois parois verticales ajourées. Les parois verticales sont obtenues dans un mode de réalisation par pliage des barreaux réalisant le fond.

Un cadre 13, également en barreaux rigides est fixé aux extrémités des barreaux déterminant la paroi arrière et les deux parois latérales, et réalise le bord supérieur de ces trois parois.

Une quatrième paroi est réalisée à l'aide d'une facette 2 non ajourée qui est rendue solidaire de façon durable de la structure 1 à claires-voies. Dans un mode de réalisation, la facette 2 comporte une ouverture 21 longitudinale servant de poignée pour les manipulations du bac.

Dans un mode de réalisation, les barreaux constitutifs de la structure à claires-voies sont en métal et sont soudés entre eux.

Dans un autre mode de réalisation de l'invention, la structure à claires-voies est réalisée en métal enrobé d'une manière plastique permettant d'éviter l'oxydation de ladite structure. Dans un autre mode de réalisation, la structure à claires-voies est réalisée à l'aide de barreaux en matière plastique.

Dans un mode de réalisation de l'invention, la paroi 2 non ajourée est réalisée dans une matière plastique rigide.

De préférence, la matière plastique rigide composant la facette 2 non ajourée est transparente, afin que l'utilisation puisse déterminer le produit qui se trouve à l'intérieur du bac.

La figure 2 permet de visualiser un mode de réalisation des éléments appartenant à la structure 1 à claires-voies et à la facette 2 qui permettent de rendre solidaire ces deux parties constitutives du bac.

Les deux parois latérales de la structure 1 à claires-voies ont chacune un bord vertical commun avec la facette 2 non ajourée lorsque celle-ci est en place. Ces deux bords sont réliés entre eux grâce à un élément de même matériau constitutif que celui de la structure à claires-voies, à proximité de leur sommet.

Dans un mode de réalisation, cette liaison entre les deux bords des parois verticales est obtenue en refermant le cadre 13 sur lui-même en regard de l'endroit où doit être positionnée la facette 2 non ajourée. Cette disposition confère une plus grande rigidité à l'ensemble du bac.

Dans un mode de réalisation, cette partie 14 du cadre 13, refermant ce dernier en regard de la facette 2 non ajourée, est abaissée par rapport au plan déterminé par le bord supérieur de la structure à claires-voies. Ceci est obtenu par rabattement du cadre 13 à cet endroit, comme le montre la figure 2.

Une série de barreaux 11 du fond de la structure 1 à claires-voies est perpendiculaire à la facette 2 lorsque celle-ci est en place. Les extrémités de ces barreaux 11, côté facette, sont recourbées verticalement vers la partie 14 prolongeant le cadre 13 en regard de la facette 2 sur une longueur petite par rapport à la hauteur du bac. Cette longueur est, dans un mode de réalisation, de l'ordre du centimètre. Les extrémités ainsi recourbées de ces barreaux se trouvent sensiblement dans le plan vertical déterminé par la partie 14 du cadre 13 en regard de la facette 2 non ajourée.

Au moins deux de ces barreaux 11 a et 11 _{b} sont recourbés différemment des autres. Ces barreaux ont subi une courbure en 5 alors que les autres ont subi une courbure en L, de façon que les extrémités de ces barreaux 11₈ et 11 _{b} ayant subi une courbure en S, soient plus proches de la partie 14 du cadre 13 en regard de la facette 2 que les extrémités des barreaux pliés en L.

La facette 2 non ajourée, comporte, sur sa face destinée à se trouver en regard de la structure 1 à claires-voies, une structure de relief particulier: à proximité du bord supérieur de cette facette 2 et parallèlement à celui-ci, se trouve une gouttière 30 dans laquelle peut être positionnée par emboîtage la partie 14 du cadre 13 prolongeant ce dernier en regard de la facette 2.

De plus, à proximité du bord inférieur de la facette 2 se trouve un méplat 31 dans lequel sont ménagés au moins deux trous 32 et 33.

La distance entre ces trous correspond à la distance entre les extrémités des barreaux 11 a et 11 _{b} recourbés en forme de S. Le nombre de trous correspond au nombre de barreaux recourbés en S.

Afin de renforcer l'ensemble de la facette 2 et en particulier les éléments de la facette destinés à coopérer avec la structure 1 à claires-voies, on prévoit de relier le méplat 31 et la gouttière 30 à chacune de leurs extrémités par d'autres méplats 3.

La figure 3 montre le principe d'assemblage de l'ensemble.

La partie 14 prolongeant le cadre 13 en regarde de la facette 2 est engagée dans le gouttière 30. La distance entre le gouttière 30 et le méplat 31 correspond à la distance entre la partie 14 du cadre 13 et les extrémités des barreaux 11 repliés en L. La distance entre les extrémités des barreaux 118 et 11_{b} repliés en S et cette partie 14 est donc légèrement inférieure. Lorsque la partie 14 est emboitée dans la gouttière 30 de la facette 2, il suffit, pour finir de rendre solidaires la facette 2 et la structure 1 à claires-voies, d'appuyer sur les extrémités des barreaux 11 a et 11 _{b} pliées en S afin que celles-ci puissent être glissées sous le méplat 31 et de relacher ces extrémités lorsqu'elles se trouvent en face des orifices 32 et 33 du méplat 31. Lorsque ces extrémités sont rela- chées, elles reviennent dans leur position initiale et pénètrent alors dans les orifices 32 et 33 du méplat 31. La facette 2 est alors positionnée et rendue solidaire de manière durable de la structure 1 à claires-voies. Il n'existe plus de risque de dissociation accidentelle.

Dans un mode de réalisation préféré, on prévoit que les bords latéraux de la structure 1 à claires-voies soient légèrement évasés. Ainsi, lorsque la facette 2 n'est pas en place, il est facile d'empiler plusieurs structures identiques et de les emboiter les unes dans les autres, ce qui permet de réduire l'encombrement lors du stockage en usine en attendant l'assemblage avant l'expédition et la vente.

Ce dispositif est donc particulièrement avantageux, d'un montage rapide et surtout d'une fiabilité importante par rapport à ceux utilisant des vis ou des clavettes pour rendre solidaires la facette non ajourée et la structure à claires-voies.

## Revendications

1. Bac pour le stickage de produits comportant d'une parte une structure (1) à claires-voies constituée de barreaux (11, 12) rigides entrecroisés et assemblés entre eux, ladite structure déterminant le fond et trois parois latérales du bac, comportant d'autre part une facette (2) non ajourée déterminant une quatrième paroi latérale du bac, et fixée à la structure à claires-voies grâce à des éléments (11₈, 11 _{b}, 14, 30, 32, 33) appartenant exclusivement à la structure (1) à claires-voies et à la facette (2), et agencés pour coopérer entre eux, caractérisé en ce que l'extrémité d'au moins un des barreaux (11a, 11 _{b}) perpendiculaires à la facette (2) et constitutifs du fond de la structure (1) à claires-voies est recourbée perpendiculairement au plan déterminé par le fond de ladite structure, en direction du sommet de celle-ci, et est engagée par déformation élastique dans au moins un orifice (32, 33) ménagé dans un méplat (31 ) réalisé parallèlement au bord inférieur de la facette (2), et à proximité de celui-ci, et en ce qu'une gouttière (30) ménagée à proximité du bord supérieur de la facette, parallèlement à celui-ci, reçoit par emboitage un barreau (14) reliant les sommets des deux bords verticaux des parois de la structure à claires-voies communs avec la facette (2) lorsque celle-ci est en place.

2. Bac selon la revendication 1, caractérisé en ce que la gouttière (30) est ouverte parallèlement au bord supérieur de la facette (2), et en ce que la distance entre le fond de la gouttière (30) et l'entrée de l'orifice (32, 33) est légèrement supérieure à la distance entre le barreau (14) destiné à être engagé dans la gouttière (30) et l'extrémité du barreau ( 11 a, 11 _{b}) destiné à être engagée dans l'orifice (32, 33) ménagé dans le méplat de la facette.

3. Bac selon l'une quelconque des revendications 1 à 2, caractérisé en ce que les extrémités des barreaux (11) perpendiculaires à la facette (2) et constitutifs du fond de la structure (1) à claires-voies, non destinées à être engagées dans les orifices (32, 33) du méplat (31) de la facette (2), sont recourbées de façon à venir au contact du méplat (31) lorsque la facette (2) est en place par rapport à la structure à claire-voies.

4. Bac selon la revendication 3, caractérisé en ce qu'au moins deux extrémités (11a, 11 _{b}) de barreaux (11) constituant en partie le fond de la structure (1) à claires-voies sont prévues pour être engagées dans au moins deux orifices (32, 33) réalisés dans le méplat (31) parallèle au bord inférieur de la facette (2).

5. Bac selon l'une quelconque des revendications 1 à 4, caractérisé en ce que la facette (2) est réalisée dans un matériau transparent.

6. Bac selon l'une quelconque des revendications 1 à 5, caractérisé en ce qu'une poignée (21 ) est réalisée sur la facette (2).

7. Bac selon l'une quelconque des revendications 1 à 6, caractérisé en ce que les parois latérales de la structure (1) à claires-voies sont légèrement évasées de façon à ce qu'au moins deux structures (1) à claires-voies semblables soient empilables et emboîtables les unes dans les autres lorsque la facette (2) n'est pas en place.

## Patentansprüche

1. Behälter zum Aufbewahren von Erzeugnissen mit einerseits einer weitmaschigen Struktur (1) aus steifen, miteinander gekreuzten und verbundenen Stäben (11, 12), wobei die Struktur den Boden und die drei Seitenwände des Behälters bestimmt, andererseits einer nicht durchbrochenen Frontplatte (2), die die vierte Seitenwand des Behälters bestimmt und an der weitmaschigen Struktur mit Elementen (11a, 11 _{b}, 14, 30, 32, 33) befestigt ist, die nur zur weitmaschigen Struktur (1) und der Frontplatte (2) gehören und so angeordnet sind, dass sie zusammenwirken können, dadurch gekennzeichnet, dass das Ende mindestens eines der Stäbe (11 ₐ, 11 _{b}), die zur Frontplatte (2) senkrecht sind und den Boden der weitmaschigen Struktur (1) bilden, senkrecht zur vom Boden der Struktur bestimmten Ebene zu deren oberen Rand hin gebogen ist und durch elastische Verformung in mindestens eine Öffnung (32, 33) in einer Flachseite (31) eingeführt wird, die parallel zum unteren Rand der Frontplatte (2) und in deren Nähe angebracht ist, und dass eine in der Nähe des oberen Randes der Frontplatte und parallel dazu angebrachte Rinne (30) durch Einpassen einen Stab (14) aufnimmt, der die oberen Enden der beiden senkrechten Ränder der Wände der weitmaschigen Struktur verbindet, die mit der Frontplatte (2) gemeinsam sind, wenn sich diese an ihrem Platz befindet.

2. Behälter nach Anspruch 1, dadurch gekennzeichnet, dass die Rinne (30) parallel zum oberen Rand der Frontplatte (2) geöffnet ist, und dadurch, dass der Abstand zwischen dem Boden der Rinne (30) und dem Eingang der Öffnung (32, 33) etwas grösser ist als der Abstand zwischen dem Stab (14), der in die Rinne (30) eingepasst werden soll, und dem Ende des Stabes (11ₐ, 11_{b}), der in die Öffnung (32, 33) eingeführt werden soll, die in der Flachseite der Frontplatte angebracht ist.

3. Behälter nach einem der Ansprüche 1 bis 2, dadurch gekennzeichnet, dass die Enden der Stäbe (11), die zur Frontplatte (2) senkrecht sind, den Boden der weitmaschigen Struktur (1) bilden und nicht in die Öffnungen (32, 33) der Flachseite (31) der Frontplatte (2) eingeführt werden sollen, so gebogen sind, dass sie sich mit der Flachseite (31) berühren, wenn die Frontplatte (2) bezüglich der weitmaschigen Struktur an ihrem Platz ist.

4. Behälter nach Anspruch 3, dadurch gekennzeichnet, dass mindestens zwei Enden (11 ₐ, 11 _{b}) der Stäbe (11), die zum Teil den Boden der Weitmaschigen Struktur (1) bilden, vorgesehen sind, um in mindestens zwei Öffnungen (32, 33) eingeführt zu werden, die in der zum unteren Rand der Frontplatte (2) parallelen Flachseite (31) angebracht sind.

5. Behälter nach einem der Ansprüche 1 bis 4, dadurch gekennzeichnet, dass die Frontplatte (2) aus einem durchsichtigen Material hergestellt ist.

6. Behälter nach einem der Ansprüche 1 bis 5, dadurch gekennzeichnet, dass auf der Frontplatte (2) ein Griff (21 ) angebracht ist.

7. Behälter nach einem der Ansprüche 1 bis 6, dadurch gekennzeichnet, dass die Seitenwände der weitmaschigen Struktur (1) leicht aufgeweitet sind, so dass mindestens zwei ähnliche, weitmaschige Strukturen (1) stapelbar und ineinanderschiebbar sind, wenn die Frontplatte (2) nicht an ihrem Platz ist.

## Claims

1. Container for storing products comprising, on the one hand, a grid structure (1) made of rigid rods (11, 12) which are crossed and assembled with each other, said structure defining the botton and three lateral walls of the container, and comprising, on the other hand, a front plate (2) without openings and defining a fourth lateral wall of the container, and affixed to the grid structure by means of elements (11a, 11_{b}, 14, 30, 32, 33) exclusively belonging to the grid structure (1) and to the front plate (2), and arranged for cooperation with each other, characterized in that the end of at least one of the rods (11a, 11 _{b}) which are perpendicular to the front plate (2) and form the bottom of the grid structure (1) is bent perpendicularly to the plane defined by the bottom of said structure, in the direction towards to the top thereof, and is engaged by resilient deformation in at least one orifice (32, 33) provided in a flat (31) provided in parallel to the lower bottom of the front plate (2), and in the neighborhood of the latter, and in that a groove (30) arranged in the neighborhood of the upper edge of the front plate in parallel thereto receives a bar (14) by engagement which interconnects the tops of the two vertical edges of the grid structure walls in common with the front plate (2) when the latter is in position.

2. Container according to claim 1, characterized in that the groove (30) is open in parallel to the upper edge of the front plate (2) and in that the distance between the bottom of the groove (30) and the inlet of the orifice (32, 33) is slightly greater than the distance between the bar (14) intended to be engaged in the groove (30) and the end of the rod (11a, 11 _{b}) susceptible of being engaged in the orifice (32, 33) provided in the flat of the front plate.

3. Container according to any of claims 1 and 2, characterized in that the ends of the rods (11) which are perpendicular to the front plate (2) and form the bottom of the grid structure (1), and which are not intended to be engaged in the orifices (32, 33) of the flat (31) of the front plate (2), are bent in a manner to contact the flat (31) when the front plate (2) is in position with respect to the grid structure.

4. Container according to claim 3, characterized in that at least two ends (11 a, 11 b) of rods (11) partially forming the bottom of the grid structure (1) are provided to be engaged in at least two orifices (32, 33) formed in the flat (31 ) in parallel to the lower bottom of the front plate (2).

5. Container according to any of claims 1 to 4, characterized in that the front plate (2) is formed of a transparent material.

6. Container according to any of claims 1 to 5, characterized in that a handle (21) is provided on the front plate (2).

7. Container according to any of claims 1 to 6, characterized in that the lateral walls of the grid structure (1) are slightly flared in such a manner that at least two similar grid structures (1) can be stacked and engaged into one another when the front plate (2) is not in position.
